# EUROPÄISCHE PATENTSCHRIFT

(11) **EP 0 350 798 B1**
(45) Veröffentlichungstag und Bekanntmachung des Hinweises auf die Patenterteilung: **09.06.1993**
(21) Anmeldenummer: 89112415.8
(22) Anmeldetag: 07.07.1989
(51) Int. Cl.: E04D 13/04

(54) **Rohrsieb**
Downspout strainer
Tamis pour descentes

(30) Priorität: 09.07.1988 DE 3823359
(43) Veröffentlichungstag der Anmeldung: 17.01.1990
(73) Patentinhaber: Berbott, Gerhard, D-61389 Schmitten (DE)
(72) Erfinder: Berbott, Gerhard, D-61389 Schmitten (DE)
(74) Vertreter: Quermann, Helmut, Dipl.-Ing.

(56) Entgegenhaltungen:
- DE-C- 574 761
- FR-A- 921 224
- GB-A- 126 586
- GB-A- 359 157
- US-A- 2 070 500

## Beschreibung

Die Erfindung betrifft ein Rohrsieb mit einem in ein Rohr einsteckbaren zylindrischen Abschnitt und einem sich an diesen anschließenden Abschnitt größeren Durchmessers, der bei in das Rohr eingestecktem zylindrischen Abschnitt oben aus dem Rohr herausragt und das Rohrsieb aus einem einstückigen Draht gebildet ist.

Ein derartiges Rohrsieb ist aus der DE-C-574 761 bekannt. Bei diesem ist der einstückige Draht im wesentlichen in Einsteckrichtung des Rohrsiebes orientiert, mit parallel zueinander verlaufenden Drahtabschnitten, die im Bereich ihrer Enden jeweils über Biegungen in den benachbarten Drahtabschnitt übergehen. Die so gebildeten Drahtschlaufen des Rohrsiebes sind im Bereich ihrer oberen Enden nach außen abgebogen, womit ein Zurückhalten der in der Dachrinne angeschwemmten festen Schmutzkörper besser erreicht und dadurch ein Verstopfen des Regenabflußrohres verhindert wird. Das in der Dachrinne sich ansammelnde Regenwasser kann dabei über die angestauten und festgehaltenen Schmutzkörper hinweg ungehindert durch die obere freie Öffnung des Rohrsiebes in das Regenabflußrohr abfließen.

Aufgabe der Erfindung ist es, ein Rohrsieb der genannten Art zu schaffen, das auf einfache Art und Weise mittels eines Automaten hergestellt werden kann und dabei aber auch baulich so gestaltet ist, daß bei einer Verwendung als Rohrabdeckung für Regenabflußrohre von Häusern sichergestellt ist, daß Blattlaub geringer Größe ungehindert durch das Rohrsieb in das Regenabflußrohr gelangen kann bzw. bei einer Verwendung als Abschluß von Kaminen sichergestellt ist, daß Vögel nicht im Kamin nisten können oder in diesen fallen, wobei sichergestellt sein soll, daß ein weitgehend ungehinderter Gasaustritt aus dem Kamin gewahrleistet ist.

Gelöst wird die Aufgabe bei einem Rohrsieb der genannten Art dadurch, daß der das Rohrsieb bildende Draht in Einsteckrichtung des Rohrsiebes wendelförmig gewickelt ist.

Bei dem erfindungsgemäßen Rohrsieb ist somit der zylindrische Abschnitt in Art einer Schraubenfeder ausgebildet, an den sich der Abschnitt größeren Durchmessers anschließt. Der zylindrische Abschnitt ist in die zylindrische Kaminöffnung einsteckbar, bzw. in die zylindrische Öffnung des Regenabflußrohres, wobei es nicht erforderlich ist, daß das Rohrsieb im Bereich des zylindrischen Abschnittes in Art einer Preßpassung im Rohr gehalten wird. In aller Regel wird es ausreichend sein, wenn der zylindrische Abschnitt eine ausreichende Länge aufweist und einen geringfügig geringeren Außendurchmesser als es der Innendurchmesser des Rohres darstellt. Als vorteilhaft wird es jedoch angesehen, wenn der Außendurchmesser des zylindrischen Abschnittes geringfügig größer ist als der Innendurchmesser des Rohres. Wird das Rohrsieb in Art einer Schraubendrehbewegung in das Rohr eingesetzt, so führt dies aufgrund der Ausbildung des zylindrischen Abschnittes in Art einer Schraubenfeder dazu, daß sich während der Drehbewegung des Rohrsiebes ein geringfügig reduzierter Außendurchmesser einstellt, der es ermöglicht, das Rohrsieb mit dem zylindrischen Abschnitt in das Rohr einzusetzen. Nach Beendigung der Drehbewegung entspannt sich die Schraubenfeder, wodurch die einzelnen Wicklungen des zylindrischen Abschnittes des Rohrsiebes gegen die Rohrinnenwand gepreßt werden und so das Rohrsieb sicher im Rohr halten. Die Abstimmung der Durchmesser des zylindrischen Abschnittes und des Rohres ermöglicht somit,einen sicheren Halt des Rohrsiebes im Rohr selbst bei geringen Längen des zylindrischen Abschnittes sicherzustellen.

Von besonderer Bedeutung ist bei dem erfindungsgemäßen Rohrsieb, daß die Drahtwicklungen in der Ebene der Rohröffnung verlaufen und nicht in Längsachse des Rohres, wie beim Stand der Technik. Dies führt dazu, daß in der Ebene der Drahtwicklungen durch die Regenrinne herbeigefördertes Blattlaub durch das Rohrsieb dem Regenabflußrohr zugefördert werden kann, wenn es so geringe Abmessungen aufweist, daß es durch den Zwischenraum zwischen zwei Wicklungen paßt. Das erfindungsgemäße Rohrsieb hält somit nur Blattlaub größerer Abmessungen, welches in aller Regel zur Verstopfung des Regenabflußrohres führt, zurück, während Blattlaub geringerer Abmessungen ungehindert das Rohrsieb passieren kann und durch das Regenabflußrohr abgeführt wird.

Um dem Rohrsieb insbesondere im Bereich des zylindrischen Abschnittes eine besondere Stabilität zu verleihen, ist gemäß einer besonderen Ausführungsform der Erfindung vorgesehen, daß die beiden ersten und/oder letzten Wicklungen des zylindrischen Abschnittes als in Anlage miteinander gelangende Wicklungen ausgebildet sind.

Prinzipiell ist es nur erforderlich, daß der sich an den in das Rohr einsteckbaren zylindrischen Abschnitt anschließende, außerhalb des Rohres befindliche Abschnitt, einen größeren Durchmesser als der zylindrische Abschnitt aufweist. In diesem Zusammenhang wird es aber aus Fertigungs- und Montagegründen als vorteilhaft angesehen, wenn der sich an den zylindrischen Abschnitt anschließende Abschnitt kugelförmig ausgebildet ist.

Das Rohrsieb besteht vorzugsweise aus verzinktem Stahldraft, der darüberhinaus noch kunststoffbeschichtet sein kann, oder aus Kupfer oder Edelstahl.

Die erfindungsgemäße Gestaltung des Rohrsiebes in Art eines gewickelten Elementes ermöglicht es, auf einfache Art und Weise Wicklungsabstände und Drahtstärken zu variieren, womit eine Vielfalt unterschiedlicher Rohrsiebe bereitgestellt werden kann. Zudem besteht die Möglichkeit, die Feder zu formen, so daß sie nicht nur in einen zylindrischen Rohrquerschnitt eingesetzt werden kann.

In den Figuren 1 bis 3 ist die Erfindung an einer Ausführungsform beispielsweise dargestellt, ohne auf diese Ausführungsform beschränkt zu sein. Es zeigt:
- Figur 1: eine Seitenansicht des Rohrsiebes,
- Figur 2: eine Draufsicht des Rohrsiebes gemäß Pfeil A in Figur 1 und
- Figur 3: einen Schnitt durch eine Kaminöffnung mit in diesem eingesetzten Rohrsieb in einer Darstellung gemäß Figur 1.

Die Figuren zeigen das erfindungsgemäße Rohrsieb 1, das einen zylindrischen Abschnitt 2 und einen sich unmittelbar an diesen anschließenden kugelförmigen bzw. zwiebelförmigen Abschnitt 3 aufweist. Das Rohrsieb ist aus einem einstückigen Draht 4 gewickelt. Der zylindrische Abschnitt 2 des Rohrsiebes weist im Bereiches seines dem kugelförmigen Abschnitt 3 abgewandten Endes zunächst zwei unmittelbar in Anlage miteinander gelangende Drahtabschnitte 4a und 4b auf, an den Drahtabschnitt 4b schließt sich ein Wendelabschnitt mit größer beabstandeten Drahtabschnitten 4c an, benachbart zum kugelförmigen Abschnitt 3 liegen wieder zwei Drahtabschnitte 4d und 4e unmittelbar aufeinander. An den Drahtabschnitt 4e schließt sich der bezüglich seines Außendurchmessers gegenüber dem Außendurchmesser des zylindrischen Abschnittes 2 vergrößerte kugelförmige Abschnitt 3 an mit gleichen Wendelabständen, wobei sich die Drahtabschnitte in ihrem Außendurchmesser zunächst bis zur Mitte des kugelförmigen Abschnittes 3 erweitern und dann bis zum Ende 4f des Drahtes hin stetig verjüngen, so daß sich der kugelförmige Abschnitt 3 quasi als Spiralfeder darstellt.

In der Figur 3 ist das in eine zylindrische Rohröffnung 5 eines Kamines 6 eingesetzte Rohrsieb 1 gezeigt. Der Außendurchmesser des zylindrischen Abschnittes 2 ist geringfügig größer als der Innendurchmesser der Rohröffnung 5, ein Einsetzen des Rohrsiebes 1 unter einer Drehbewegung um die Rohrsieblängsachse 7 führt zu einer Reduzierung des Außendurchmessers des zylindrischen Abschnittes 2, womit das Rohrsieb mit diesem Abschnitt in die Rohröffnung 5 eingesetzt werden kann und nach Beendigung des Drehvorganges der zylindrische Abschnitt 2 sich gegen die Wandung 8 des Kamines 6 verspannt. Die aufeinanderliegenden Drahtabschnitte 4a und 4b bzw. 4d und 4e des zylindrischen Abschnittes 2 verleihen dabei dem Rohrsieb 1 im Bereich des zylindrischen Abschnittes 2 eine besondere Steifigkeit und damit einen erhöhten Halt in der Rohröffnung 5 des Kamines 6.

## Patentansprüche

1. Rohrsieb (1) mit einem in ein Rohr (8) einsteckbaren zylindrischen Abschnitt (2) und einem sich an diesen anschließenden Abschnitt (3) größeren Durchmessers, der bei in das Rohr (8) eingestecktem zylindrischen Abschnitt (2) oben aus dem Rohr (8) herausragt und das Rohrsieb (1) aus einem einstückigen Draht (4) gebildet ist, **dadurch gekennzeichnet,** daß der das Rohrsieb (1) bildende Draht (4) in Einsteckrichtung des Rohrsiebes (1) wendelförmig gewickelt ist.

2. Rohrsieb nach Anspruch 1, **dadurch gekennzeichnet,** daß der Außendurchmesser des zylindrischen Abschnittes (2) geringfügig größer ist als der Innendurchmesser des Rohres (8).

3. Rohrsieb nach Anspruch 1 oder 2, **dadurch gekennzeichnet,** daß die beiden ersten (4a, 4b) und/oder letzten Wicklungen (4d, 4e) des zylindrischen Abschnittes (2) als in Anlage miteinander gelangende Wicklungen ausgebildet sind.

4. Rohrsieb nach einem der Ansprüche 1 bis 3, **dadurch gekennzeichnet,** daß sich der an den zylindrischen Abschnitt (2) anschließende Abschnitt (3) kugelförmig ausgebildet ist.

5. Verwendung eines Rohrsiebes mit den Merkmalen des Anspruches 1, **dadurch gekennzeichnet,** daß es in die Austrittsöffnung eines Kamins eingesteckt wird.

## Claims

1. A pipe screen (1) with a cylindrical section (2) which can be inserted into a pipe (8) and a section (3) of larger diameter joined to the cylindrical section, which larger diameter section projects upwards from the pipe (8) when the cylindrical section (2) is inserted in the pipe (8), wherein the pipe screen (1) is formed from a single piece of wire (4), characterised in that the wire (4) forming the pipe screen (1) is wound in the form of a spiral in the direction of insertion of the pipe screen (1).

2. A pipe screen according to claim 1, characterised in that the outside diameter of the cylindrical section (2) is slightly larger than the inside diameter of the pipe (8).

3. A pipe screen according to claims 1 or 2, characterised in that the two first (4a, 4b) and/or last (4d, 4e) windings of the cylindrical section (2) are constructed as windings making contact with each other.

4. A pipe screen according to any one of claims 1 to 3, characterised in that the section (3) adjacent to the cylindrical section (2) is of spherical construction.

5. The use of a pipe screen with the features of claim 1, characterised in that it is inserted in the outlet aperture of a chimney.

## Revendications

1. Tamis pour descentes avec un tronçon (2) cylindrique enfichable dans un conduit (8) et un tronçon (3) rattaché au précédent, de diamètre plus grand, qui dépasse au-dessus du conduit (8) lorsque le tronçon (2) cylindrique est enfilé dans le conduit (8) et le tamis de descente (1) est formé d'un fil (4) en une seule pièce, tamis caractérisé en ce que le fil (4) constituant le tamis de descente (1) est enroulé en spirale dans le sens d'introduction du tamis de descente.

2. Tamis pour descentes selon la revendication 1, caractérisé en ce que le diamètre extérieur du tronçon cylindrique (2) est légèrement plus grand que le diamètre intérieur du conduit (8).

3. Tamis pour descentes selon les revendications 1 ou 2, caractérisé en ce que les deux premiers (4a, 4b) et/ou les deux derniers enroulements du tronçon cylindrique (2) sont réalisés en enroulements venant en contact l'un contre l'autre.

4. Tamis pour descentes selon l'une des revendications 1 à 3, caractérisé en ce que le tronçon (3) rattaché au tronçon cylindrique (2) est réalisé de forme sphérique.

5. Utilisation d'un tamis pour descentes avec les caractéristiques de la revendication 1, caractérisé en ce qu'il est inséré dans l'orifice de sortie d'une cheminée.
